# EUROPÄISCHE PATENTSCHRIFT

(11) **EP 3 157 709 B1**
(45) Veröffentlichungstag und Bekanntmachung des Hinweises auf die Patenterteilung: **26.09.2018**
(21) Anmeldenummer: 15729844.9
(22) Anmeldetag: 17.06.2015
(51) Int. Cl.: B24B 35/00, B24B 19/26, B24B 33/08

(54) **FINISH-WERKZEUG**
FINISHING TOOL
OUTIL DE FINITION

(30) Priorität: 23.06.2014 DE 102014211938
(43) Veröffentlichungstag der Anmeldung: 26.04.2017
(73) Patentinhaber: Nagel Maschinen- und Werkzeugfabrik GmbH, 72622 Nürtingen (DE)
(72) Erfinder: BOSCH, Marcel, 72622 Nürtingen (DE)
(74) Vertreter: Patentanwälte Ruff, Wilhelm, Beier, Dauster & Partner mbB
(86) Internationale Anmeldenummer: PCT/EP2015/063612
(87) Internationale Veröffentlichungsnummer: WO 2015/197449

(56) Entgegenhaltungen:
- EP-A1- 2 327 510
- EP-A1- 2 712 702
- FR-A3- 2 975 621
- JP-U- S6 274 964
- US-A- 4 240 232

## Beschreibung

### ANWENDUNGSGEBIET UND STAND DER TECHNIK

Die Erfindung bezieht sich auf ein Finish-Werkzeug gemäß dem Oberbegriff von Anspruch 1, wie z.B. aus der JP S62 74964 U bekannt. Das Finishen, das auch als Superfinishen bezeichnet wird, ist ein spanendes Feinbearbeitungsverfahren mit geometrisch unbestimmten Schneiden. Durch Finishen können Werkstückoberflächen von rotationssymmetrischen oder nicht-rotationssymmetrischen Werkstückabschnitten an Werkstücken wie Kurbelwellen, Nockenwellen, Getriebewellen oder anderen Bauteilen für Kraft- und Arbeitsmaschinen zur Erzeugung einer gewünschten Oberflächenfeinstruktur bearbeitet werden. Beim Finishen im Einstechverfahren wird ein mit körnigem Schneidmittel besetztes Finish-Werkzeug an die zu bearbeitende Umfangsfläche angedrückt. Zur Erzeugung der für den Materialabtrag erforderlichen Schnittgeschwindigkeit wird das Werkstück um seine Werkstückachse gedreht. Gleichzeitig wird eine parallel zur Werkstückachse oszillierende Relativbewegung zwischen dem Werkstück und dem an der Umfangsfläche anliegenden Finish-Werkzeug erzeugt. Durch die Kombination der Rotationsbewegung des Werkstückes und der überlagerten Oszillationsbewegung kann ein Kreuzschliffmuster erzeugt werden, wodurch die bearbeiteten Werkstückoberflächen z.B. als Laufflächen für Gleitlager oder Wälzlager oder dergleichen besonders geeignet sind. Bei dem zu bearbeiteten Werkstückabschnitt kann es sich beispielsweise um ein Hauptlager oder ein Hublager einer Kurbelwelle oder um ein Nockenwellenlager oder um ein Lager einer anderen Welle, z.B. einer Ausgleichswelle, handeln.
Nach der Art des verwendeten Finish-Werkzeugs unterscheidet man zwei unterschiedliche Finish-Prozesse, nämlich das Bandfinishen und das Finishen mit Finish-Stein. Beim Bandfinishen ist der Schneidmittelträger ein flexibles Band, das mit einer relativ dünnen Schicht eines körnigen Schneidmittels beschichtet ist. Beim Finishen mit Finish-Stein wird ein Finish-Werkzeug verwendet, das einen starren Schneidmittelträger hat, an dem ein mehr oder weniger dicker, relativ fester Schneidbelag befestigt ist, der in einer Bindung verteilte Schneidmittelkörner aufweist. Der Schneidmittelträger weist an seiner dem Werkstück zuzuwendenden Seite eine Schneidfläche auf, die dafür vorgesehen ist, bei einer Finish-Bearbeitung flächig an den Werkstückabschnitt angedrückt zu werden. Der Schneidbelag definiert eine im Wesentlichen parallel zur Werkstückrotationsachse auszurichtende Längsrichtung und eine senkrecht dazu verlaufende Querrichtung. Die Schneidfläche weist eine in Querrichtung konkave Form auf, damit die Schneidfläche sich großflächig an den zu bearbeitenden rotationssymmetrischen Werkstückabschnitt andrücken lässt. Die Schneidfläche ist normalerweise im Wesentlichen zylindrisch gekrümmt.

Im Unterschied zum Schleifen ist das Finishen ein thermisch neutrales Bearbeitungsverfahren, bei dem keine mit Mikrorissen oder Oberflächenspannungen durchsetzte Weichhaut entsteht. Das Finishen wird häufig nach einem Schleifprozess als letztes spanabhebendes Bearbeitungsverfahren einer Prozesskette eingesetzt, um die Weichhaut zu entfernen, die ursprüngliche Gefügestruktur wieder freizulegen, den Traganteil der aufgerauten Oberflächenstruktur zu erhöhen und die Bauteilgeometrie bezüglich Rundheit und kurzwelligen Fehlern in Axialrichtung

Bei der Finish-Bearbeitung rotationssymmetrischer Lagerstellen steht normalerweise die Erhaltung der axialen Kontur im Vordergrund. Eine Verbesserung der Formwerte an zylindrischen Lagerstellen findet überwiegend in radialer Richtung statt und steht stark in Abhängigkeit zur Vorbearbeitung. So können beispielsweise kurzwellige Fehleranteile z.B. mit mehr als 15 Wellen am Umfang, relativ prozesssicher verbessert werden, während langwellige Anteile, wie z.B. Ovale, Dreiecke oder Vierecke, durch Finishen in der Regel nicht positiv beeinflusst werden können. Das Zerspanungsvolumen durch den Finish-Prozess liegt in der Regel unter ca. 10 µm. Um die Geometrie bestmöglich zu erhalten, wird der Materialabtrag des Finish-Prozesses im Normalfall auf die Vorbearbeitung abgestimmt.

Das Schleifen ist in der Regel die letzte formgebende Bearbeitungsoperation. Das bedeutet, dass die Konturierung einer rotationssymmetrischen Lagerstelle im Wesentlichen durch den dem Finish-Prozess vorgeschalteten Schleifprozess erfolgt. Ein kontinuierliches Abrichten der Schleifscheibe ist für die Formgebung und Gestaltung der Lagerstelle zwingend notwendig. Je nach Anforderung und Zeichnungstoleranz an die Lagerstelle reduziert oder verlängert sich der Abricht-Zyklus. Der Schleifprozess ist aber in der Regel nicht in der Lage, die durch die Finish-Bearbeitung erzielbaren Oberflächeneigenschaften zu erzielen.

Bei der Bearbeitung von Lagerabschnitten an Wellen sind die Geometrieanforderungen häufig so, dass einzelne oder alle Lagerabschnitte eine leicht ballige Gestalt aufweisen sollen. Eine ballige (tonnenförmige, konvexe) Gestalt rotationssymmetrischer Lagerabschnitten kann dazu beitragen, Lagerschäden aufgrund von Flucht- und Formfehlern der im Lager zusammenwirkenden Komponenten zu vermindern. Entsprechende, vom Kunden vorgegebene finale Mantellinienanforderungen bezüglich Balligkeit drücken sich in der Regel in Durchmesserunterschieden von wenigen Mikrometern zwischen unterschiedlichen axialen Positionen des (balligen) Lagerabschnitts aus.

Beim Schleifen von Kurbelwellen-Lagerabschnitten kann eine ballige Makroform durch entsprechende Abrichtung der Umfangsflächen der beim Schleifen verwendeten Schleifscheiben erreicht werden (vgl. z.B. EP 1 181 132 B1, Fig. 5).

Die EP 1 514 642 A2 beschreibt eine Vorrichtung zur Finish-Bearbeitung von Wellen, insbesondere von Kurbel- und Nockenwellen, mit einem Werkzeugträger und einem endlosem Schleifband, das einen flexiblen Träger und eine Schleifmittelschicht mit Hartstoff aufweist. Die Vorrichtung dient zur Bearbeitung eines um seine Rotationsachse rotierenden Werkstückes. Ein Schleifbandantrieb treibt das Schleifband während einer Werkstückbearbeitung kontinuierlich an. Es ist eine Spannvorrichtung für das Schleifband vorgesehen. Der Werkzeugträger hat einen Bearbeitungskopf mit zwei zueinander beabstandeten Bandumlenkungen, die einen Arbeitsbereich des Bearbeitungskopfes begrenzen, wobei das Schleifband über die Bandumlenkungen geführt ist und im Arbeitsbereich an der zu bearbeitenden Umfangsfläche des Werkstückes vorbeiläuft. Dem umlaufenden Schleifband ist außerhalb des Arbeitsbereiches eine Vorrichtung zum Abrichten der Schleifmittelschicht zugeordnet, welche ein während der Werkstückbearbeitung gegen die Schleifmittelschicht des mit einer auf die Werkstückbearbeitung abgestimmten Bandgeschwindigkeit umlaufenden Schleifbandes zustellbares Abrichtwerkzeug aufweist. Bei einer Ausführungsform hat das Abrichtwerkzeug quer zur Bandlaufrichtung eine ballige Kontur, die beim Abrichten auf die Schleifmittelschicht übertragen wird. Dadurch kann am bearbeiteten Werkstückabschnitt mittels Bandfinishen eine leicht ballige Kontur erzeugt werden.

Die Gebrauchsmusterschrift JP S62 74964 U offenbart ein Finish-Werkzeug zur Finish-Bearbeitung eines rotationssymmetrischen Werkstückabschnitts eines Werkstücks, welches bei der Finish-Bearbeitung um eine Werkstückrotationsachse rotiert. Das Finish-Werkzeug hat einen Schneidmittelträger und einen auf dem Schneidmittelträger befestigten Schneidbelag, der eine Schneidfläche aufweist, die dafür vorgesehen ist, bei der Finish-Bearbeitung flächig an den Werkstückabschnitt angedrückt zu werden. Bei einer Ausführungsform (Fig. 13, 14) sind die parallel zur Werkstückrotationsachse auszurichtenden Längskanten des Schneidbelages konkav gekrümmt, so dass sich eine Taillenform des Schneidbelages ergibt. Dadurch wird die wirksame Breite des Schneidbelages im Mittelbereich zwischen den Längsenden minimal und nimmt zu den Längsenden beidseitig kontinuierlich zu.

Das Patent US 4,240,232 offenbart einen Finishstein zur Finish-Bearbeitung rotationssymmetrischer Werkstückabschnitte eines Werkstücks. Der Finishstein hat einen Körper aus gut bearbeitbarem Metall und eine konkav gekrümmte Schneidfläche, auf der eine abrasive Beschichtung aufgebracht ist. Im Körper des Finishsteins sind Kühlkanäle vorgesehen, die sich durch den Körper und durch die abrasive Beschichtung erstrecken. Dadurch kann Kühlmittel unmittelbar in den Bereich zwischen Schneidfläche und Werkstück gespült werden.
Die EP 2 712 702 A1 betrifft eine Bandfinish-Vorrichtung mit einer Andrückeinrichtung zum Andrücken eines Finishbands gegen eine Werkstückoberfläche. Die Andrückeinrichtung umfasst ein Andrückband, welches an zwei in Laufrichtung des Finishbandes gesehen zueinander beabstandet angeordneten Lagerflächen gelagert ist. Mindestens eine der Lagerflächen und/oder das Andrückband weist ein Profil auf, das in Breitenrichtung des Finishbands von einem geradlinigen Verlauf abweicht. Bei einer Ausführungsform (Fig. 32) sind in dem Andrückbereich des Andrückbandes mehrere Durchbrechungen vorgesehen. Bei einer anderen Ausführungsform (Fig. 29) ist im Andrückbereich des Andrückbandes eine einzige rautenförmige Durchbrechung vorgesehen.
Die EP 2 327 510 A1 offenbart eine Bandfinish-Vorrichtung mit einer Finishbandführung zum Andrücken eines Finishbands gegen eine Werkstückoberfläche. Ein Führungskörper der Finishbandführung weist eine schalenförmige Führungsfläche auf, entlang welcher das Finishband geführt werden kann. Die Führungsfläche ist in radialer Richtung federelastisch gelagert. Bei einem Ausführungsbeispiel (Fig. 5 und Fig. 5) ist in der Führungsfläche eine rautenförmige Durchbrechung vorgesehen.
Die FR 2 975 621 A3 offenbart eine Bandfinish-Vorrichtung mit einer Andrückeinrichtung zum Andrücken eines Finishbands gegen eine Werkstückoberfläche. Ein Ausführungsbeispiel (Fig. 3 und Fig. 4) weist einen schalenförmigen Andrückschuh mit einer konkav-zylindrischen Andrückfläche auf, in der sich in der Mitte eine rhombusförmige Aussparung und an den Enden jeweils dreieckförmige Aussparungen befinden.

### AUFGABE UND LÖSUNG

Es ist eine Aufgabe der Erfindung, Mittel für einen Finish-Prozess bereitzustellen, die es gestatten, mit Hilfe der Finish-Bearbeitung aus einer Vorbearbeitung resultierende Formwerte bearbeiteter Werkstückabschnitte nicht nur zu erhalten und ggf. leicht zu verbessern, sondern bei Bedarf auch gezielt beeinflussen und erzeugen bzw. verändern zu können.
Zur Lösung dieser Aufgabe stellt die Erfindung ein Finish-Werkzeug mit den Merkmalen von Anspruch 1 bereit. Vorteilhafte Weiterbildungen sind in den abhängigen Ansprüchen angegeben.

Die beanspruchte Erfindung stellt ein Finish-Werkzeug bereit, bei dessen Verwendung es möglich ist, die axiale Kontur eines Werkstückabschnitts durch den Prozess des Finishens, d.h. durch eine Material abtragende Finish-Bearbeitung mittels geometrisch unbestimmter Schneiden, auf einfache Weise gezielt zu beeinflussen und ggf. gegenüber einer Vorbearbeitung gezielt zu verändern. Diese neue Funktionalität kann erzielt werden, ohne Veränderungen an der Finish-Maschine selbst vorzunehmen.

Hierfür ist bei einem Finish-Werkzeug gemäß der beanspruchten Erfindung vorgesehen, dass eine in Querrichtung gemessene wirksame Breite der Schneidfläche in Längsrichtung der Schneidfläche variiert. Der Begriff "wirksame Breite" bezeichnet hierbei diejenige in Querrichtung gemessene Breite, über die Schneidmittel bei der Werkstückbearbeitung in Eingriff mit der zu bearbeitenden Werkstückoberfläche stehen kann. Je größer die wirksame Breite in einem bestimmten axialen Abschnitt des Schneidbelags bei der Bearbeitung ist, desto mehr Schneidmittel steht innerhalb dieses axialen Abschnitts für die materialabtragende Bearbeitung bereit. Andererseits findet in denjenigen axialen Bereichen, in welchen die wirksame Breite geringer ist als in Nachbarbereichen, während der gleichen Bearbeitungszeit ein weniger starker Materialabtrag statt. Wenn somit die wirksame Breite der Schneidfläche in Längsrichtung der Schneidfläche variiert, kann in demjenigen Bereich des Werkstückabschnitts, an welchem das Finish-Werkzeug angreift, in Axialrichtung gesehen ein ungleichmäßiger Materialabtrag erzielt werden. Dadurch kann die Gestalt des bearbeiteten Werkstückabschnitts bzw. dessen Mantellinienform gezielt verändert werden. Das Ausmaß der Variation der wirksamen Breite zwischen minimaler wirksamer Breite und maximaler wirksamer Breite sowie die Verteilung der wirksamen Breite in Längsrichtung bestimmen dabei wesentlich die durch Finish-Bearbeitung erzielbare Gestalt des Werkstückabschnitts.

Das Ausmaß der Variation der wirksamen Breite kann bei unterschiedlichen Ausführungsformen unterschiedlich sein. Vorzugsweise beträgt die wirksame Breite in einem Axialabschnitt minimaler wirksamer Breite zwischen 20% und 80% der wirksamen Breite in einem Abschnitt mit maximaler wirksamer Breite. Stärkere oder schwächere Variationen sind jedoch auch möglich.

Bei manchen Ausführungsformen ist die wirksame Breite der Schneidfläche in Längsrichtung gesehen in einem Mittelabschnitt der Schneidfläche am geringsten und nimmt zu den axialen Endabschnitten kontinuierlich oder diskontinuierlich zu. In der axialen Mitte kann die geringste wirksame Breite vorliegen. Der Schneidmittelanteil kann in Längsrichtung gesehen spiegelsymmetrisch zu einer Mittelebene der Schneidfläche verlaufen. Durch einen reduzierten Schneidmittelanteil bzw. eine reduzierte wirksame Breite im mittleren Bereich der Schneidfläche kann je nach Ausbildung des Breitenverlaufs eine gewünschte Balligkeit am Werkstückabschnitt gezielt reduziert oder verstärkt werden, um nach Abschluss der Finish-Bearbeitung innerhalb der Formtoleranzen die gewünschte Mantellinienform zu erhalten.

Bei der beanspruchten Erfindung ist vorgesehen, dass der Schneidbelag eine Ausnehmung aufweist, die in die Schneidfläche mündet, so dass die wirksame Breite der Schneidfläche im Bereich der Ausnehmung gegenüber einer Schneidfläche ohne diese Ausnehmung verringert wird. Wenn in der Schneidfläche eine derartige Ausnehmung vorgesehen ist, ist im axialen Bereich der Ausnehmung die wirksame Breite geringer als die zwischen den Längskanten in Querrichtung gemessene Breite des Schneidbelags. Mit Hilfe einer Ausnehmung ist es möglich, den Schneidbelag so zu gestalten, dass die Schneidfläche in ihrer Außenseite rechteckförmig begrenzt ist, wobei dennoch die wirksame Breite in Längsrichtung variiert. Der Begriff "Ausnehmung" steht hier für einen schneidmittelfreien Bereich innerhalb der äußeren Begrenzung der Schneidfläche.

Bei der beanspruchten Erfindung ist im Schneidbelag nur eine einzige Ausnehmung vorgesehen, deren Gestalt so gewählt ist, dass sie die gewünschte axiale Verteilung der wirksamen Breite ergibt. Finish-Werkzeuge mit nur einer einzigen Ausnehmung lassen sich besonders einfach herstellen und zeichnen sich darüber hinaus durch besonders hohe mechanische Stabilität aus.

Bei manchen Ausführungsformen hat die Ausnehmung eine parallelogrammförmige Gestalt bzw. eine Rautenform, vorzugsweise in der Weise, dass die Ausnehmung in der axialen Mitte der Schneidfläche ihre maximale Ausdehnung in Querrichtung hat, wobei die Breite der Ausnehmung in Querrichtung zu den axialen Enden der Ausnehmung linear abnimmt.

Es ist auch möglich, dass die Ausnehmung eine linsenförmige Gestalt hat, also eine bikonvexe Form, deren Breite im mittleren Bereich der Schneidfläche am größten ist und zu den axialen Enden hin gemäß einer nicht-linearen Funktion allmählich bis auf Null abnimmt.

Es ist möglich, dass die wirksame Breite über die gesamte Länge des Schneidfläche variiert. Bei manchen Ausführungsformen ist dagegen vorgesehen, dass die wirksame Breite der Schneidfläche in Längsrichtung gesehen in den Randbereichen, also in den axialen Endbereichen der Schneidfläche, über eine gewisse axiale Länge konstant ist. Die Bereiche konstanter wirksamer Breite können z.B. jeweils zwischen 5% und 20% der axialen Länge der Schneidfläche betragen.

Es ist grundsätzlich nicht notwendig, dass eine Ausnehmung in der Schneidfläche durch den gesamten Schneidbelag hindurch bis zum Schneidmittelträger führt. Für die Reduzierung des Schneidmittelanteils in der Schneidfläche reicht es aus, wenn das Schneidmittel gegenüber der Schneidfläche ausreichend weit zurückgesetzt ist.

Bei manchen Ausführungsformen wird jedoch ein weiterer Vorteil einer Ausgestaltung mit Ausnehmung dadurch genutzt, dass der Schneidmittelträger mindestens einen Kühlmittelkanal aufweist, der in mindestens einer Ausnehmung im Schneidbelag mündet. Hierdurch ist es möglich, Kühlschmierstoff während der Bearbeitung durch das Schneidmittel bzw. den Schneidbelag hindurch punktgenau an die Bearbeitungsstelle zuzuführen. Hierdurch kann trotz gegebenenfalls größter Zerspanungsleistung ein ausreichender Spüleffekt beim Finishen erzielt werden.

Die Erfindung betrifft auch ein Verfahren zur Finish-Bearbeitung von Umfangsflächen rotationssymmetrischer Werkstückabschnitte an Werkstücken. Bei dem Verfahren wird ein Finish-Werkzeug mit einer Andrückkraft an einen zu bearbeitenden Werkstückabschnitt eines Werkstücks angedrückt. Zur Erzeugung von Materialabtrag wird das Werkstück um eine Werkstückrotationsachse gedreht und es wird eine parallel zur Werkstückrotationsachse oszillierende Relativbewegung zwischen dem Werkstück und dem Finish-Werkzeug erzeugt. Bei dem Verfahren wird ein Finish-Werkzeug der hier vorgeschlagenen Art verwendet. Dadurch ist es möglich, ohne konstruktive Veränderungen an einer Finish-Maschine allein durch die Auslegung des Finish-Werkzeugs eine gezielte Konturierung des bearbeiteten Werkstückabschnitts mittels Finish-Bearbeitung zu erreichen.

Die Erfindung betrifft auch eine Vorrichtung zur Finish-Bearbeitung von Umfangsflächen rotationssymmetrischer Werkstückabschnitte an Werkstücken, bei der ein Finish-Werkzeug der beschriebenen Art eingesetzt ist bzw. wird.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind. Dabei zeigen:
Fig. 1 eine Seitenansicht einer Bearbeitungssituation bei einem Ausführungsbeispiel eines Verfahrens zur Finish-Bearbeitung;
Fig. 2 eine Ansicht der Bearbeitungssituation aus Fig. 1 in Richtung parallel zur Werkstückrotationsachse;
Fig. 3 ein Ausführungsbeispiel eines Finish-Werkzeugs mit einer rautenförmigen Ausnehmung im Schneidbelag;
Fig. 4 ein Ausführungsbeispiel eines Finish-Werkzeugs mit einer bikonvexen Ausnehmung im Schneidbelag; und
Fig. 5 schematische Beispiele für unterschiedliche Finish-Werkzeuge und damit erzielbare unterschiedliche Mantellinienformen eines Werkstückabschnitts.

### DETAILLIERTE BESCHREIBUNG DER AUSFÜHRUNGSBEISPIELE

Anhand der Figuren 1 und 2 werden einige für das Verständnis der Erfindung hilfreiche Zusammenhänge und Begriffe erläutert. Fig. 1 zeigt eine Seitenansicht einer typischen Bearbeitungssituation bei einem Ausführungsbeispiel eines Verfahrens zur Finish-Bearbeitung einer Umfangsfläche 193 eines rotationssymmetrischen Werkstückabschnitts an einem Werkstück 190, welches mithilfe einer Dreheinrichtung zur Erzeugung einer Drehbewegung des Werkstücks um eine Werkstückrotationsachse 192 mit konstanter Drehgeschwindigkeit gedreht wird. Bei dem zu bearbeitenden Werkstückabschnitt kann es sich beispielsweise um ein Hauptlager einer Kurbelwelle oder eine Lagerfläche einer anderen Welle, beispielsweise einer Nockenwelle oder einer Ausgleichswelle, handeln.

Um an dem Werkstückabschnitt mittels Finishen einen Materialabtrag zu bewirken, wird ein Finish-Werkzeug 100 mittels einer Andrückeinrichtung der Finish-Maschine mit einer im Wesentlichen radial zur Werkstückrotationsachse wirkenden Andrückkraft F an die zu bearbeitende Umfangsfläche bzw. an den zu bearbeitenden Werkstückabschnitt angedrückt. Der Materialabtrag wird dadurch unterstützt, dass mithilfe einer Oszillationseinrichtung der Finish-Maschine eine parallel zur Werkstückrotationsachse ausgerichtete oszillierende Relativbewegung zwischen dem Werkstück und dem Finish-Werkzeug erzeugt wird (siehe Doppelpfeil OSZ). Im Beispielsfall ist die Oszillationseinrichtung auf Seiten des Finish-Werkzeugs angebracht, so dass das Finish-Werkzeug oszillierend bewegt wird, während das Werkstück sich lediglich um die Werkstückrotationsachse 192 dreht. Es ist auch möglich, das Werkstück bzw. die Werkstückspannvorrichtung axial oszillierend anzutreiben, während das Werkzeug nicht axial oszilliert wird. Der axiale Hub bzw. die Amplitude der Oszillationsbewegung kann z.B. im Bereich von 0.5 mm bis 3 mm liegen, ggf. auch darüber oder darunter. Typische Drehgeschwindigkeiten des Werkstücks können z.B. im Bereich von 50 min⁻¹ bis 300 min⁻¹ liegen, ggf. auch darüber oder darunter.

Das am freien Ende eines Werkzeughalters 180 montierte Finish-Werkzeug 100 umfasst einen Schneidmittelträger 110, der aus Werkzeugstahl oder einem anderen metallischen Werkstoff gefertigt ist und an seiner Rückseite Einrichtungen zur Montage des Finish-Werkzeugs am Werkzeughalter 180 umfasst. An der Vorderseite des Schneidmittelträgers ist ein Schneidbelag 120 zum Beispiel mithilfe eines Klebers oder mittels Schrauben befestigt. Der aus einem Sinterwerkstoff bestehende Schneidbelag enthält eine Vielzahl von Schneidmittelkörnern, die im Beispielsfall homogen innerhalb einer metallischen Matrix verteilt sind. Schneidmittelkörner können beispielsweise Diamantkörner oder Körner aus kubischem Bornitrid (CBN) sein. Typische mittlere Korngrößen können bei den hier beschriebenen Anwendungen z.B. im Bereich von 10 µm bis 50 µm, insbesondere im Bereich von 15 µm bis 40 µm liegen.

Der Schneidbelag hat an seiner dem Schneidmittelträger zugewandten Grundseite einen Rechteckquerschnitt. Definitionsgemäß ist die Längsrichtung L des Schneidbelags diejenige Richtung, die bei der Finish-Bearbeitung parallel zur Werkstückrotationsachse verläuft. Senkrecht zur Längsrichtung L verläuft die Querrichtung Q in der Weise, dass Längsrichtung und Querrichtung in einer Ebene senkrecht zur Andrückrichtung, d.h. senkrecht zu einer Radialrichtung der Werkstückrotationsachse, liegen.

Auf der dem Schneidmittelträger abgewandten Seite bildet der Schneidbelag eine abrasive Schneidfläche 125, mit der der Schneidbelag während der Finish-Bearbeitung mehr oder weniger großflächig an der zu bearbeitenden Umfangsfläche anliegt. Wie in Fig. 2 gut zu erkennen ist, hat die Schneidfläche eine konkav-zylindrische Form, deren Krümmungsradius im Wesentlichen dem Soll-Krümmungsradius des zu bearbeitenden Werkstückabschnitts am Ende der Finish-Bearbeitung entspricht. Die Krümmung verläuft in Querrichtung Q.

Eine Besonderheit des Finish-Werkzeugs 100 besteht darin, dass innerhalb des Schneidbelags 120 eine einzige zentrale Aussparung bzw. Ausnehmung 160 gebildet ist, die sich von der Grundfläche des Schneidbelags (am Schneidmittelträger 110) bis zur Schneidfläche 125 mit konstanter Querschnittsform erstreckt. Beispiele für mögliche Formen einer derartigen Ausnehmung sind in den Fig. 3 bis 5 gezeigt. Die Ausnehmung 160 ist ein von Schneidmittel freier Bereich im Inneren des Schneidbelags. Die Ausnehmung kann bereits beim Sintern durch entsprechende Formgebung der Sinterform erzeugt oder nachträglich z.B. mittels Funkenerosion oder auf andere Weise geschaffen werden. Im Bereich der Ausnehmung 160 befindet sich somit an der Seite der konkav-zylindrisch gekrümmten Schneidfläche kein Schneidmittel, so dass in diesem Bereich kein Materialabtrag stattfindet. In den axialen Endabschnitten E1, E2 des Schneidbelags (in Längsrichtung vor und hinter der Ausnehmung) ist dagegen über die gesamte in Querrichtung Q gemessene Breite des Schneidbelags Schneidmittel vorhanden. Es ist ersichtlich, dass aufgrund der Ausnehmung 160 eine in Querrichtung gemessene wirksame Breite der Schneidfläche in Längsrichtung L der Schneidfläche 125 variiert, und zwar in der Weise, dass die (für den Materialabtrag wirksame) Breite der Schneidfläche in den axialen Endabschnitten E1 und E2 größer ist als im Bereich der Ausnehmung 160.

Das Finish-Werkzeug 100 ermöglicht eine innere Kühlschmierstoffzuführung, d.h. eine Zuführung von Kühlschmierstoff zur Bearbeitungsstelle durch das Finish-Werkzeug bzw. durch den Schneidbelag hindurch. Hierzu ist im Schneidmittelträger 110 ein Kühlmittelkanal 170 vorgesehen, der von der dem Werkstückhalter 180 zugewandten Rückseite des Schneidmittelträgers bis zur Vorderseite durchgeht und im Bereich der Ausnehmung 160 in diese mündet. Im Werkzeughalter 180 ist ein korrespondierender Kühlmittelkanalabschnitt 182 ausgebildet, der über Kühlmittelleitungen an eine Kühlmittelpumpe 175 angeschlossen ist und der bei fertig montiertem Finish-Werkzeug in den Kühlmittelkanal 170 des Finish-Werkzeugs mündet. So kann das Finish-Werkzeug während der Finish-Bearbeitung von innen mit Kühlmittel gespült werden, so dass auch bei hohen Zerspanungsleistungen das abgetragene Material äußerst effizient von der Bearbeitungsstelle abtransportiert werden kann.

Bei Verwendung dieses Finish-Werkzeugs wird allein aufgrund dieser Konfiguration des Finish-Werkzeugs am bearbeiteten Werkstückabschnitt ein Materialabtrag erzielt, der in Axialrichtung des Werkstückabschnitts (Richtung parallel zur Werkstückrotationsachse 192) variiert. Dabei wird in denjenigen Abschnitten, die bei der Oszillation des Finish-Werkzeugs überwiegend oder ausschließlich von den axialen Endabschnitten E1 und E2 bearbeitet werden, tendenziell ein stärkerer Materialabtrag erzeugt als in demjenigen zwischenliegenden Abschnitt, welcher im Bereich der Ausnehmung 160 liegt. Dies wird dadurch verursacht, dass in den axialen Endbereichen E1, E2 über die gesamte Breite des Schneidbelags Schneidmittel in Eingriff mit der Werkstückaußenseite steht, während im mittleren Abschnitt, d.h. im Bereich der Ausnehmung 160, ein Materialabtrag nur in den seitlichen Randbereichen der Schneidfläche (in Querrichtung neben der Ausnehmung) stattfindet. Innerhalb des Bereichs mit Ausnehmung variiert die wirksame Breite nochmals komplementär zur Breite der Ausnehmung in Querrichtung.

Anhand des Finish-Werkzeugs 300 in Fig. 3 wird eine mögliche Ausgestaltung eines Finish-Werkzeugs mit einer zentralen Ausnehmung 360 erläutert. Das Finish-Werkzeug 100 in Fig. 1 und 2 kann identisch hierzu gestaltet sein oder eine davon abweichende Form der Ausnehmung haben.

Beim Finish-Werkzeug 300 hat die Ausnehmung 360 im Schneidbelag 320 die Form einer Raute, deren Länge in Längsrichtung L etwa doppelt so groß ist wie deren (maximale) Breite in Querrichtung Q. Die Ausnehmung 360 erstreckt sich von der Schneidfläche 325 bis zum Schneidmittelträger 310 über die gesamte Dicke des Schneidbelags. Im Bereich der axialen Endabschnitte E1 und E2 entspricht die für den Materialabtrag wirksame Breite der Schneidfläche in Querrichtung Q der geometrischen Breite der Schneidfläche, gemessen in Querrichtung. In der axialen Mitte M des Schneidbelags, d.h. am Ort größter Breite der Ausnehmung in Querrichtung, ist die in Querrichtung gemessene wirksame Breite der Schneidfläche nur zwischen 40% und 60% so groß wie in den axialen Endabschnitten, da sich im Bereich der Ausnehmung kein Schneidmittel befindet. Vom axialen Ort minimaler wirksamer Breite in der Mittelebene M nimmt die wirksame Breite in Axialrichtung zu beiden Enden hin aufgrund der Rautenform der Ausnehmung linear und symmetrisch zur Mitte zu und erreicht das in den Endbereichen vorliegende Maximum im Bereich der axialen Spitzen der Ausnehmung. Die wirksame Breite ist also in den Bereichen der axialen Endabschnitte konstant und hat symmetrisch zur Mittelebene einen V-förmigen Verlauf mit Minimum in der axialen Mitte des Schneidbelags.

Es ist unmittelbar ersichtlich, dass bei Verwendung eines derartigen Finish-Werkzeugs in demjenigen Bereich, in welchem sich bei der Oszillationsbewegung die Ausnehmung bewegt, der Materialabtrag pro Zeiteinheit geringer ist als in den axialen Endbereichen, in welchen das Finish-Werkzeug über die volle geometrische Breite der Schneidfläche in abrasivem Eingriff mit der Werkstückoberfläche steht. Dadurch wird in den axialen Endbereichen mehr Material abgetragen als im mittleren Bereich, wodurch sich eine insgesamt ballige Form mit konvex gekrümmter Mantellinienform des bearbeiteten Werkstückabschnitts ergibt.

Bei der Variante eines Finish-Werkzeugs 400 in Fig. 4 hat die Ausnehmung 460 in dem am Schneidmittelträger 410 befestigten Schneidbelag 420 eine bikonvexe Linsenform, deren Länge in Längsrichtung L etwa zwei- bis dreimal so groß ist wie die in Querrichtung Q gemessene maximale Breite in der axialen Mitte der Ausnehmung. Die vollständig mit Schneidmittel belegten axialen Endabschnitte E1 und E2 der Schneidfläche 425 sind hier schmaler als im Fall der Ausführungsform von Fig. 3 (zwischen ca. 10% und ca. 5% der axialen Länge des Schneidbelags). Im Bereich der Ausnehmung variiert die wirksame Breite zwischen einem Maximalwert in den axialen Endbereichen und einem Minimalwert in der axialen Mitte entsprechend einer glatten Verlaufskurve mit lokalem Minimum in der axialen Mitte.

Anhand von Fig. 5 wird beispielhaft erläutert, auf welche Weise durch unterschiedliche Auslegung der Dimensionen einer einzigen Ausnehmung 560 im Zentrum eines Schneidbelags (linke Teilfiguren) bei der Bearbeitung eines Werkstückabschnitts unterschiedliche konvexe Mantellinienformen (rechte Teilfiguren) erzielbar sind. Fig. 5A entspricht dabei etwa der Variante aus Fig. 3, bei der die wirksame Breite der Schneidfläche in der Mitte der Schneidfläche, d.h. am Ort größter Breite der rautenförmigen Ausnehmung, nur ca. 30% bis 40% der maximalen wirksamen Breite in den Endbereichen beträgt. Hierdurch kann eine relativ große Balligkeit mit mehr oder weniger durchgängig konvex gekrümmter Mantellinienform durch Finish-Bearbeitung erzeugt werden.

Bei der Variante von Fig. 5B ist die Ausnehmung 560 in dem zentralen Bereich schmaler, so dass die wirksame Breite in der Mitte etwa zwischen 40% und 50% der wirksamen Breite der Schneidfläche in den axialen Endbereichen beträgt. Hierdurch kann bei entsprechender Anpassung der Dimensionen an den Oszillationshub (Auslenkung der Oszillationsbewegung) eine ebenfalls konvexe Mantellinienform mit flacherem Mittelbereich erzielt werden.

Eine weitere Verflachung des Mittelbereichs einer grundsätzlich balligen Gestalt des bearbeiteten Werkstückabschnitts kann sich dann ergeben, wenn eine noch geringere Variation der wirksamen Breite in Längsrichtung erzeugt wird, wie dies beispielsweise in Fig. 5C schematisch gezeigt ist. Dort liegt die wirksame Breite im axialen Mittelbereich bei ca. 60% bis 80% der maximalen wirksamen Breite in den axialen Endbereichen. Hierdurch kann gegebenenfalls eine Mantellinienform erzielt werden, die in ihrem Mittelbereich mehr oder weniger zylindrisch ist und nur in den axialen Endbereichen des bearbeiteten Werkstückabschnitts konvex gekrümmt ist.

Finish-Werkzeuge der hier gezeigten Art sowie die in dieser Anmeldung beschriebenen Varianten erlauben es, rotationssymmetrische, eventuell zunächst mehr oder weniger zylindrische Werkstückabschnitte gezielt in ihrer axialen Kontur zu beeinflussen. Es ist möglich, mithilfe derartiger starrer Finish-Werkzeuge langwellige Fehler in Axialrichtung besser zu korrigieren als mit herkömmlichen Finish-Werkzeugen.

## Patentansprüche

1. Finish-Werkzeug (100, 300, 400) zur Finish-Bearbeitung eines rotationssymmetrischen Werkstückabschnitts eines Werkstücks (190), welches bei der Finish-Bearbeitung um eine Werkstückrotationsachse (192) rotiert, mit:
einem Schneidmittelträger (110, 310, 410)),
einem Schneidbelag (120, 320, 420), der an dem Schneidmittelträger befestigt ist und eine Schneidfläche (125, 325, 425) aufweist, die dafür vorgesehen ist, bei einer Finish-Bearbeitung flächig an den Werkstückabschnitt angedrückt zu werden, wobei der Schneidbelag eine im Wesentlichen parallel zur Werkstückrotationsachse auszurichtende Längsrichtung (L) und eine senkrecht dazu verlaufende Querrichtung (Q) definiert und die Schneidfläche (125, 325, 425) eine in Querrichtung konkave Form aufweist und wobei eine in Querrichtung (Q) gemessene wirksame Breite der Schneidfläche in Längsrichtung (L) der Schneidfläche variiert,
**dadurch gekennzeichnet, dass**
der Schneidbelag eine einzige Ausnehmung (160, 360, 460, 560) aufweist, die in die Schneidfläche (125, 325, 425) mündet, so dass die wirksame Breite der Schneidfläche im Bereich der Ausnehmung gegenüber einer Schneidfläche ohne die Ausnehmung verringert ist, wobei die Gestalt der Ausnehmung so gewählt ist, dass sich die gewünschte axiale Verteilung der wirksamen Breite der Schneidfläche ergibt.

2. Finish-Werkzeug nach Anspruch 1, **dadurch gekennzeichnet, dass** die wirksame Breite in einem Axialabschnitt minimaler wirksamer Breite zwischen 20% und 80% der wirksamen Breite in einem Abschnitt mit maximaler wirksamer Breite beträgt.

3. Finish-Werkzeug nach Anspruch 1 oder 2, **dadurch gekennzeichnet, dass** die wirksame Breite der Schneidfläche in Längsrichtung (L) gesehen in einem Mittelabschnitt der Schneidfläche, insbesondere an der axialen Mitte (M) der Schneidfläche, am geringsten ist und in Richtung von axialen Endabschnitten (E1, E2) der Schneidfläche zunimmt.

4. Finish-Werkzeug nach einem der vorhergehenden Ansprüche, **dadurch gekennzeichnet, dass** ein Schneidmittelanteil der Schneidfläche (125, 325, 425) in Längsrichtung (L) gesehen spiegelsymmetrisch zu einer Mittelebene (M) der Schneidfläche verläuft.

5. Finish-Werkzeug nach einem der vorhergehenden Ansprüche, **dadurch gekennzeichnet, dass** die Schneidfläche (125, 325, 425) rechteckförmig begrenzt ist.

6. Finish-Werkzeug nach einem der Ansprüche 1 bis 5, **dadurch gekennzeichnet, dass** die Ausnehmung (360, 560) eine Rautenform aufweist, vorzugsweise in der Weise, dass die Ausnehmung in der axialen Mitte der Schneidfläche ihre maximale Ausdehnung in Querrichtung (Q) hat, wobei die Breite der Ausnehmung in Querrichtung zu den axialen Enden der Ausnehmung linear abnimmt.

7. Finish-Werkzeug nach einem der Ansprüche 1 bis 5, **dadurch gekennzeichnet, dass** die Ausnehmung (460) eine linsenförmige Gestalt hat, deren Breite im mittleren Bereich der Schneidfläche am größten ist und zu den axialen Enden hin gemäß einer nicht-linearen Funktion allmählich abnimmt.

8. Finish-Werkzeug nach einem der vorhergehenden Ansprüche, **dadurch gekennzeichnet, dass** die wirksame Breite der Schneidfläche (125, 325, 425) in Längsrichtung (L) gesehen in axialen Endbereichen (E1, E2) der Schneidfläche konstant ist.

9. Finish-Werkzeug nach einem der vorhergehenden Ansprüche, **dadurch gekennzeichnet, dass** der Schneidmittelträger (110) mindestens einen Kühlmittelkanal (170) aufweist, der in der Ausnehmung (160) im Schneidbelag (120) mündet.

10. Verfahren zur Finish-Bearbeitung von Umfangsflächen rotationssymmetrischer Werkstückabschnitte an Werkstücken, bei dem ein Finish-Werkzeug mit einer Andrückkraft an eine zu bearbeitende Umfangsfläche angedrückt wird und zur Erzeugung von Materialabtrag das Werkstück um eine Werkstückachse gedreht und eine parallel zur Wertstückachse oszillierende Relativbewegung zwischen dem Werkstück und dem Schneidmittel erzeugt wird,
**dadurch gekennzeichnet, dass** ein Finish-Werkzeug gemäß einem der vorhergehenden Ansprüche verwendet wird.

11. Vorrichtung zur Finish-Bearbeitung von Umfangsflächen rotationssymmetrischer Werkstückabschnitte an Werkstücken mit:
einer Dreheinrichtung zur Erzeugung einer Drehbewegung des Werkstückes (190) um eine Werkstückrotationsachse (192);
einer Andrückeinrichtung zum Andrücken eines Finish-Werkzeugs (100, 300, 400) an eine zu bearbeitende Umfangsfläche derart, dass das Finish-Werkzeug mit einer Andrückkraft (F) an die Umfangsfläche angedrückt wird; und
einer Oszillationseinrichtung zur Erzeugung einer parallel zur Werkstückrotationsachse ausgerichteten oszillierenden Relativbewegung zwischen dem Werkstück (190) und dem Finish-Werkzeug,
**dadurch gekennzeichnet, dass** das Finish-Werkzeug gemäß einem der Ansprüche 1 bis 9 ausgebildet ist.

## Claims

1. Finishing tool (100, 300, 400) for the finish-machining of a rotationally symmetrical workpiece portion of a workpiece (190) which rotates about an axis of rotation (192) of the workpiece during the finish-machining, having:
an abrasive carrier (110, 310, 410),
a cutting layer (120, 320, 420), which is fastened on the abrasive carrier and has a cutting surface (125, 325, 425), which is provided in order to be pressed onto the workpiece portion, with surface contact, during finish-machining, wherein the cutting layer defines a longitudinal direction (L), which is to be oriented essentially parallel to the axis of rotation of the workpiece, and a transverse direction (Q), which runs perpendicularly to the longitudinal direction, and the cutting surface (125, 325, 425) is of a shape which is concave in the transverse direction, and wherein an effective width of the cutting surface, as measured in the transverse direction (Q), varies in the longitudinal direction (L) of the cutting surface,
**characterized in that**
the cutting layer has a single aperture (160, 360, 460, 560) which opens out into the cutting surface (125, 325, 425) such that the effective width of the cutting surface in the region of the aperture is reduced in relation to a cutting surface without any aperture, wherein the shape of the aperture is selected such that the desired axial distribution of the effective width of the cutting surface is obtained.

2. Finishing tool according to claim 1, **characterized in that** the effective width in an axial portion of minimum effective width is between 20% and 80% of the effective width in a portion of maximum effective width.

3. Finishing tool according to claim 1 or 2, **characterized in that**, as seen in the longitudinal direction (L), the effective width of the cutting surface is smallest in a central portion of the cutting surface, in particular in the axial center (M) of the cutting surface, and increases in the direction of axial end portions (E1, E2) of the cutting surface.

4. Finishing tool according to any of the preceding claims, **characterized in that**, as seen in the longitudinal direction (L), an abrasive fraction of the cutting surface (125, 325, 425) runs in a mirror-symmetrical manner in relation to a center plane (M) of the cutting surface.

5. Finishing tool according to any of the preceding claims, **characterized in that** the cutting surface (125, 325, 425) is bounded in rectangular form.

6. Finishing tool according to any of claims 1 to 5, **characterized in that** the aperture (360, 560) is of a diamond shape, preferably such that the aperture has its maximum extent in the transverse direction (Q) in the axial center of the cutting surface, wherein the width of the aperture in the transverse direction decreases linearly to the axial ends of the aperture.

7. Finishing tool according to any of claims 1 to 5, **characterized in that** the aperture (460) is in the form of a lens, of which the width is greatest in the central region of the cutting surface and decreases gradually, in accordance with a non-linear function, towards the axial ends.

8. Finishing tool according to any of the preceding claims, **characterized in that**, as seen in the longitudinal direction (L), the effective width of the cutting surface (125, 325, 425) is constant in axial end regions (E1, E2) of the cutting surface.

9. Finishing tool according to any of the preceding claims, **characterized in that** the abrasive carrier (110) has at least one coolant channel (170), which opens out in the aperture (160) in the cutting layer (120).

10. Method for the finish-machining of circumferential surfaces of rotationally symmetrical workpiece portions on workpieces, in the case of which a finishing tool is pressed by way of a pressure-exerting force onto a circumferential surface which is to be machined and, for material-removal purposes, the workpiece is rotated about a workpiece axis and a relative movement with oscillation parallel to the workpiece axis is generated between the workpiece and the abrasive, **characterized in that** use is made of a finishing tool according to any of the preceding claims.

11. Apparatus for the finish-machining of circumferential surfaces of rotationally symmetrical workpiece portions on workpieces, having:
a rotating device for generating a rotary movement of the workpiece (190) about a workpiece axis of rotation (192);
a pressure-exerting device for pressing a finishing tool (100, 300, 400) onto a circumferential surface which is to be machined, such that the finishing tool is pressed onto the circumferential surface by way of a pressure-exerting force (F); and
an oscillation device for generating an oscillating relative movement between the workpiece (190) and the finishing tool, said relative movement being oriented parallel to the axis of rotation of the workpiece,
**characterized in that** the finishing tool is designed according to any of claims 1 to 9.

## Revendications

1. Outil de finition (100, 300, 400), destiné à l'usinage de finition d'un tronçon de pièce à usiner symétrique en rotation d'une pièce à usiner (190), qui lors de l'usinage de finition tourne autour d'un axe de rotation de la pièce à usiner (192), comprenant :
un support de moyen coupant (110, 310, 410)),
un revêtement coupant (120, 320, 420), qui est fixé sur le support de moyen coupant et qui comporte une surface coupante (125, 325, 425), qui lors de l'usinage de finition est prévue pour être appuyée à plat sur le tronçon de pièce à usiner, le revêtement coupant définissant une direction longitudinale (L) devant être orientée sensiblement à la parallèle de l'axe de rotation de la pièce à usiner et une direction transversale (Q) s'écoulant à la perpendiculaire de celle-ci et la surface coupante (125, 325, 425) présentant une forme concave dans la direction transversale et une largeur efficace mesurée dans la direction transversale (Q) de la surface coupante variant dans la direction longitudinale (L) de la surface coupante,
**caractérisé en ce que**
le revêtement coupant comporte un unique évidement (160, 360, 460, 560) qui débouche dans la surface coupante (125, 325, 425), de sorte que dans la région de l'évidement, la largeur efficace de la surface coupante soit réduite par rapport à une surface coupante sans l'évidement, la conformation de l'évidement étant sélectionnée de telle sorte qu'il en résulte la distribution axiale souhaitée de la largeur efficace de la surface coupante.

2. Outil de finition selon la revendication 1, **caractérisé en ce que** dans un tronçon axial de largeur efficace minimale, la largeur efficace s'élève à de 20% à 80% de la largeur efficace dans un tronçon de largeur efficace maximale.

3. Outil de finition selon la revendication 1 ou 2, **caractérisé en ce que**, vue dans la direction longitudinale (L), dans un segment médian de la surface coupante, notamment sur le centre axial (M) de la surface coupante, la largeur efficace de la surface coupante est la plus faible et augmente dans la direction d'extrémités axiales (E1, E2) de la surface coupante.

4. Outil de finition selon l'une quelconque des revendications précédentes, **caractérisé en ce que**, vue dans la direction longitudinale (L), une part de moyen coupant de la surface coupante (125, 325, 425), s'écoule en symétrie spéculaire par rapport à un plan médian (M) de la surface coupante.

5. Outil de finition selon l'une quelconque des revendications précédentes, **caractérisé en ce que** la surface coupante (125, 325, 425) est délimitée en forme de rectangle.

6. Outil de finition selon l'une quelconque des revendications 1 à 5, **caractérisé en ce que** l'évidement (360, 560) présente une forme de losange, de préférence de telle manière que dans le centre axial de la surface coupante, l'évidement dispose de son extension maximale dans la direction transversale (Q), la largeur de l'évidement dans la direction transversale diminuant de manière linéaire vers les extrémités axiales de l'évidement.

7. Outil de finition selon l'une quelconque des revendications 1 à 5, **caractérisé en ce que** l'évidement (460) présente une conformation de forme lenticulaire, dont la largeur est la plus grande dans la région centrale de la surface coupante et diminue progressivement vers les extrémités axiales selon une fonction non linéaire.

8. Outil de finition selon l'une quelconque des revendications précédentes, **caractérisé en ce que**, vue dans la direction longitudinale (L), la largeur efficace de la surface coupante (125, 325, 425) est constante dans des zones d'extrémités axiales (E1, E2) de la surface coupante.

9. Outil de finition selon l'une quelconque des revendications précédentes, **caractérisé en ce que** le support de moyen coupant (110) comporte au moins un canal d'agent réfrigérant (170) qui débouche dans l'évidement (160) dans le revêtement coupant (120).

10. Procédé, destiné à l'usinage de finition de surfaces périphériques de tronçons de pièce à usiner symétriques en rotation sur des pièces à usiner, lors duquel on appuie un outil de finition avec une force d'appui sur une surface périphérique à usiner et pour produire un enlèvement de matière, on fait tourner la pièce à usiner autour d'un axe de pièce à usiner et on génère un déplacement relatif oscillant, à la parallèle de l'axe de pièce à usiner entre la pièce à usiner et le moyen coupant,
**caractérisé en ce qu'**on utilise un outil de finition selon l'une quelconque des revendications précédentes.

11. Dispositif, destiné à l'usinage de finition de surfaces périphériques de tronçons de pièce à usiner symétriques en rotation sur des pièces à usiner, comportant :
un système de rotation, destiné à créer un déplacement en rotation de la pièce à usiner (190) autour d'un axe de rotation de la pièce à usiner (192) ;
un système d'appui, destiné à appuyer un outil de finition (100, 300, 400) sur une surface périphérique à usiner, de telle sorte que l'outil de finition soit appuyé avec une force d'appui (F) sur la surface périphérique ; et
un système oscillant, destiné à créer un déplacement relatif oscillant orienté à la parallèle de l'axe de rotation de la pièce à usiner entre la pièce à usiner (190) et l'outil de finition,
**caractérisé en ce que** l'outil de finition est conçu selon l'une quelconque des revendications 1 à 9.
